# EUROPÄISCHE PATENTSCHRIFT

(11) **EP 2 661 523 B1**
(45) Veröffentlichungstag und Bekanntmachung des Hinweises auf die Patenterteilung: **04.09.2019**
(21) Anmeldenummer: 11805463.4
(22) Anmeldetag: 15.12.2011
(51) Int. Cl.: H01F 27/36

(54) **LEITUNGSDURCHFÜHRUNG FÜR DIE KESSELWAND EINER HGÜ-KOMPONENTE**
LINE FEEDTHROUGH FOR THE VESSEL WALL OF AN HVDC COMPONENT
PASSAGE DE CONDUITE POUR LA PAROI DE CUVE D'UN COMPOSANT DE TRANSMISSION DE COURANT CONTINU HAUTE TENSION

(30) Priorität: 07.01.2011 DE 102011008459
(43) Veröffentlichungstag der Anmeldung: 13.11.2013
(73) Patentinhaber: Siemens Aktiengesellschaft, 80333 München (DE)
(72) Erfinder: BAKIJA, Beriz, 90763 Fürth (DE); BREITFELDER, Dieter, 90455 Nürnberg (DE); HAMMER, Thomas, 91126 Schwabach (DE); HOPPE, Jens, 90592 Schwarzenbruck (DE); LOPPACH, Karsten, 90482 Nürnberg (DE); SCHLAGER, Johann, 90475 Nürnberg (DE); KRÜGER, Ursus, 14089 Berlin (DE); HEINRICHSDORFF, Frank, 15831 Mahlow (DE); LÜTHEN, Volkmar, 14163 Berlin (DE)
(86) Internationale Anmeldenummer: PCT/EP2011/072867
(87) Internationale Veröffentlichungsnummer: WO 2012/093023

(56) Entgegenhaltungen:
- EP-A1- 0 285 895
- WO-A1-2011/003635
- WO-A1-2012/041714
- WO-A1-2012/041715
- US-A- 4 521 450

## Beschreibung

Die Erfindung betrifft eine Leitungsdurchführung für die Kesselwand einer HGÜ-Komponente. Diese weist entweder ein Elektrodenrohr oder einen Leiterbolzen auf, der eine leitfähige Oberfläche hat. Dieses Bauelement, welches im Folgenden auch allgemein als Durchleitelement bezeichnet werden soll, ist normalerweise aus Kupfer gefertigt. Als Elektrodenrohr kann dieses Durchleitelement auf Potential gelegt werden, wobei dieses Elektrodenrohr zur Abschirmung einer HGÜ-Leitung dient, welche elektrisch isoliert durch das Rohrinnere geführt werden kann. Ist das Durchleitungselement als Leiterbolzen ausgeführt, so dient es direkt als HGÜ-Leitung. Dieses wird in geeigneter Weise im Inneren und außerhalb des Kessels mit einer HGÜ-Leitung kontaktiert. Außerdem weist die Leitungsdurchführung eine Umhüllung aus einem Cellulosematerial, insbesondere Papier, auf. Dieses wird üblicherweise als Papierwicklung um das Elektrodenrohr oder den Leiterbolzen herumgewickelt, so dass dieses oder dieser voll umfänglich umschlossen ist.

Eine Leitungsdurchführung der eingangs angegebenen Art ist beispielsweise gemäß der EP 285 895 A1 beschrieben. Diese Leitungsdurchführung weist einen Leiterbolzen als Durchleitungselement auf. Außerdem ist eine solche Leitungsdurchführung auch in der DE 10 2005 021 225 A1 beschrieben. Diese Leitungsdurchführung ist geeignet, um eine HGÜ-Leitung durch ein entsprechend ausgebildetes Elektrodenrohr zu führen. In jedem Fall ist eine Umhüllung des Durchleitungselementes mit einem Cellulosematerial vorgesehen, wobei auf diese Umhüllung weitere Feststoffbarrieren in Form von mehreren konzentrisch angeordneten Pressspanzylindern folgen, die zusammen mit der Umhüllung eine Isolierstrecke ergeben. In den Zwischenräumen zwischen den einzelnen Feststoffbarrieren und der Umhüllung aus Papier ist Transformatorenöl vorgesehen. Dieses füllt die Zwischenräume aus, wobei saugfähige Materialien wie Pressspan auch das Transformatoröl aufsaugen.

Unter HGÜ-Komponenten allgemein sind derartige Komponenten zu verstehen, die zur Übertragung von HochspannungsGleichströmen zum Einsatz kommen und stromführende Elemente beinhalten (HGÜ steht für Hochspannungsgleichstromübertragung). Insbesondere werden hierbei Transformatoren oder Drosseln als HGÜ-Komponenten benötigt. Allerdings sind auch Leitungsführungen zur elektrischen Verbindung verschiedener HGÜ-Komponenten erforderlich. Weitere HGÜ-Komponenten sind Trennstellen in solchen Leitungsführungen bzw. Durchführungen durch Gehäusebauteile, in denen andere HGÜ-Komponenten untergebracht sind. Neben den zu führenden Hochspannungsgleichströmen treten beispielsweise in Transformator- und Drosselspulen auch Wechselströme auf. Die HGÜ-Komponenten im Sinne dieser Erfindung sollen zur Übertragung von Hochspannungsgleichströmen von mindestens 100 KV, bevorzugt zur Übertragung von Hochspannungsgleichströmen von mehr als 500 KV geeignet sein.

Aus der US 4,521,450 ist es bekannt, dass ein imprägnierfähiges Vollmaterial aus Cellulosefasern in ein wässriges Oxidationsmittel, wie z. B. einer schwach säurehaltigen Lösung aus Eisen (III)-chloridlösung, Cer(IV)-sulfat, Kaliumhexacyanoferrat(III) oder Molybdatophosphorsäure getaucht werden kann. Anschließend wird das feuchte Cellulosematerial entweder mit flüssigem oder dampfförmigem Pyrrol-Verbindungen bei Raumtemperatur so lange behandelt, bis das Pyrrol in Abhängigkeit von der Konzentration des Oxidationsmittels polymerisiert wird. Das so imprägnierte Cellulosematerial wird bei Raumtemperatur 24 Stunden getrocknet. Das Oxidationsmittel sorgt einerseits für die Polymerisation der Pyrrol-Verbindungen, außerdem für eine Erhöhung der elektrischen Leitfähigkeit. Der spezifische Widerstand p solcher imprägnierten Cellulosematerialien kann damit über die Konzentration an Pyrrolen und die Art des Oxidationsmittels beeinflusst werden.

Weiterhin ist es bekannt, dass Nanokomposite auch als feldgradierendes Material verwendet werden können, wenn es darum geht, Spitzen bei der Ausbildung von elektrischen Feldern, beispielsweise an der Isolation elektrischer Leiter, zu verringern. Gemäß der WO 2004/038735 A1 kann hierzu beispielsweise ein Material, bestehend aus einem Polymer, verwendet werden. In diesem wird ein Füllstoff verteilt, dessen Partikel Nanopartikel sind, also einen mittleren Durchmesser von höchtens 100 nm aufweisen. Gemäß der US 2007/0199729 A1 sind für derartige Nanopartikel u. a. halbleitende Materialien einsetzbar, deren Bandlücke in einem Bereich von 0 eV und 5 eV liegt. Mittels der eingesetzten Nanopartikel, die beispielsweise aus ZnO bestehen können, lässt sich der elektrische Widerstand des Nanokomposits einstellen. Wird bei der Zumischung der Nanopartikel ein bestimmter Anteil des Volumens überschritten, der je nach Größe der Nanopartikel bei 10 bis 20 Vol-% liegt, so verringert sich der spezifische Widerstand des Nanokomposits spürbar, wobei sich auf diese Weise die elektrische Leitfähigkeit des Nanokomposits einstellen und an die geforderten Bedingungen anpassen lässt. Insbesondere lässt ich ein spezifischer Widerstand in einer Größenordnung von 10¹² Ωm einstellen. Erreicht wird damit ein Spannungsabfall über den Nanokomposit, welcher eine gleichmäßigere Verteilung des Potentials zur Folge hat und damit auch das entstehende elektrische Feld in geeigneter Weise gradiert. Hierdurch können die entstehenden Feldspitzen verringert werden, wodurch vorteilhaft die Durchschlagfestigkeit gesteigert wird.

Bei einer Beanspruchung des elektrischen Leiters mit einer Wechselspannung entsteht ebenfalls ein feldgradierender Effekt, der allerdings einem anderen Mechanismus folgt. Die feldschwächende Wirkung des Nanokomposits hängt hierbei von der Permittivität des Nanokomposits ab, wobei die Permittivität ε ein Maß für die Durchlässigkeit eines Materials für elektrische Felder ist. Die Permittivität wird auch als Dielektrizitätskonstante bzeichnet, wobei im Folgenden der Begriff "Permittivität" verwendet werden soll. Als relative Permittivität bezeichnet man das durch die Permittivitätszahl εᵣ = ε/ε₀ bezeichnete Verhältnis der Permittivität ε eines Stoffes zur elektrischen Feldkonstante ε₀, welche die Permittivität des Vakuums angibt. Je höher die relative Permittivität ist, desto größer ist auch der feldschwächende Effekt des eingesetzten Stoffes im Verhältnis zum Vakuum. Im Folgenden werden nur die Permittivitätszahlen der zum Einsatz kommenden Stoffe behandelt.

Die WO 2006/122736 A1 beschreibt außerdem ein System aus Cellulosefasern und Nanotubes, vorzugsweise Carbon-Nanotubes (im folgenden CNT), bei welchem sich spezifische Widerstände von umgerechnet 6 bis 75 Ωm einstellen lassen. Diese Nanokomposite sollen beispielsweise als elektrische Widerstandsheizung verwendet werden, wobei die Leitfähigkeit mit Blick auf eine Fähigkeit des Materials der Umsetzung von elektrischer Energie in Wärme ausgelegt ist. Hierfür ist ein genügender Bedeckungsgrad der Cellulosefasern mit CNT erforderlich.

Die WO 2006/131011 A1 beschreibt eine Buchse, welche unter anderem aus einer imprägnierten Papierwicklung bestehen kann. Als Material für die Imprägnierung wird unter anderen Materialien auch BN genannt. Dieses kann auch in dotierter Form verwendet werden. Außerdem sollen die Partikel mit einer Konzentration im Cellulosematerial unterhalb der Perkolationsschwelle verwendet werden, so dass es nicht zu einer elektrischen Kontaktierung der Partikel untereinander kommt. Aus diesem Grund bleibt der spezifische elektrische Widerstand des Nanokomposits im Wesentlichen unbeeinflusst.

Aus der nach dem Zeitpunkt dieser Anmeldung veröffentlichten Anmeldung mit dem Aktenzeichen DE 102010041630.4 ist ein Nanokomposit mit halbleitenden oder nichtleitenden Nanopartikeln, die in einem Cellulosematerial wie zum Beispiel Pressspan verteilt sind, bekannt, der als Feld gradierendes Material bei Transformatoren verwendet werden kann. Zumindest ein Teil der in dem Cellulosematerial verteilten Nanopartikel weisen eine Umhüllung aus einem elektrisch leitfähigen Polymer auf. Als Cellulosematerial kann beispielsweise ein Papier, Pappe oder Pressspan verwendet werden. Das Cellulosematerial weist einen Aufbau aus Cellulosefasern auf, die in ihrer Gesamtheit den das Cellulosematerial bildenden Verband ausmachen. Als halbleitende oder nichtleitende Nanopartikel können beispielsweise Si, SiC, ZnO, BN, GaN, AlN oder C, insbesondere auch Bornitrid-Nanoröhrchen (im folgenden als BNNT bezeichnet) verwendet werden. Als elektrisch leitfähige Polymere können die in der DE 10 2007 018 540 A1 erwähnten Polymere Verwendung finden. Als elektrisch leitfähige Polymere werden beispielsweise Polypyrrole, Polyanilin, Polythiophene, Polyparaphenylene, Polyparaphenylen-Vinylene und Derivate dieser genannten Polymere genannt. Ein spezielles Beispiel für solche Polymere ist PEDOT, das auch unter dem Handelnamen Baytron von der Bayer AG vertrieben wird. PEDOT wird mit seinem systematischen Namen auch als Poly-(3,4-ethylen-dioxythiophen) bezeichnet.

Gemäß der der nach dem Zeitpunkt dieser Anmeldung veröffentlichten Anmeldung mit dem Aktenzeichen DE 102010041635.5 kann auch vorgesehen werden, dass die Imprägnierung aus einem Polymer besteht, welches aus einem negativen Ionomer, insbesondere PSS, und einem positiv geladenen Ionomer vernetzt ist. Als positiv geladene Ionomere können vorzugsweise PEDOT oder PANI Verwendung finden. Als PEDOT bezeichnet man das bereits erwähnte Poly-(3,4-ethylen-dioxydthiophen). PANI ist Polyanilin und PSS ist Polystyrensulfonat. Die Verwendung negativ geladener und positiv geladener Ionomere ermöglicht vorteilhaft eine besonders einfache Herstellung des Cellulosematerials. Die Ionomere können einfach in Wasser gelöst werden und somit dem Prozess der Herstellung des Cellulosematerials, der ebenfalls wasserbasiert ist, zugeführt werden. Durch Vernetzung der Ionomere im Anschluss an die Herstellung des Cellulosematerials kann der spezifische Widerstand des Cellulosematerials gesenkt werden. Dabei polymerisieren die Ionomere und bilden in dem Cellulosematerial ein elektrisch leitfähiges Netzwerk, welches für die Verminderung des spezifischen Widerstandes verantwortlich ist. Insbesondere können die genannten Ionomere auch verwendet werden, um bereits erwähnten halbleitenden oder nichtleitenden Nanopartikel zu umhüllen.

Gemäß der der nach dem Zeitpunkt dieser Anmeldung veröffentlichten Anmeldung mit dem Aktenzeichen DE 102009033267.7 kann der Nanokomposit auch mit halbleitenden Nanopartikeln imprägniert werden, die zumindest teilweise aus BNNT bestehen und in der Cellulose oder einem Polymer verteilt sind. Zur Erhöhung der effektiven Leitfähigkeit zumindest eines Teils der in dem Isolierstoff verteilten BNNT ist eine Dotierung dieser BNNT mit geeigneten Dotierstoffen oder eine Beschichtung mit Metallen oder dotierten Halbleitern auf den BNNT vorgesehen. Die Konzentration der BNNT kann so gewählt werden, dass der Nanokomposit eine spezifische Leitfähigkeit p in der Größenordnung von 10¹² Ωm aufweist. Nach dieser Variante kommen keine leitfähigen Polymere als Ummmantelung der BNNT zum Einsatz.

Eine Dotierung kann erreicht werden, indem die BNNT durch Beigabe von geeigneten Dotierstoffen dahingehend modifiziert werden, dass die Dotierstoff-Atome elektronische Zustände ausbilden, die das BNNT zu einem p-Leiter (d.h., dass elektronische Zustände ausgebildet werden, die Elektronen von der Valenzbandkante einfangen) oder zu einem n-Leiter (d. h., dass elektronische Zustände erreicht werden, die Elektronen durch thermische Anregung über die Leitungsbandkante emittieren) ausbilden. Als Dotierstoff für eine p-Dotierung kommt beispielsweise Be in Frage, als Dotierstoff für eine n-Dotierung kommt Si in Frage. Eine solche Dotierung der BNNT kann in situ erfolgen, wobei während des Wachstums der BNNT z. B. aus der Gas- oder Flüssigphase die Dotierstoff-Atome eingebaut werden. Auch ist es möglich, die Dotierung in einem weiteren Schritt nach dem Wachstum der BNNT durchzuführen, wobei die Dotierstoffe typischerweise unter dem Einfluss einer Wärmebehandlung von den BNNT aufgenommen werden. Durch Einbringung der Dotierstoffe in die BNNT kann der spezifische Widerstand auf für dotierter Halbleiter typische Werte zwischen 0,1 und 1000 Ωcm abgesenkt werden.

Gemäß der der nach dem Zeitpunkt dieser Anmeldung veröffentlichten Anmeldung mit dem Aktenzeichen DE 10 2009 033 268.5 kann der Nanokomposit aus Cellulosematerial auch anderen mit halbleitenden Nanopartikeln imprägniert werden, wobei auch zur Erhöhung der effektiven Leitfähigkeit zumindest eines Teils der in dem Isolierstoff verteilten Nanopartikel eine Dotierung dieser Nanopartikel mit Dotierstoffen vorgesehen ist. Die Verwendung der halbleitenden Nanopartikel, insbesondere BNNT hat den Vorteil, dass geringe Füllgrade von höchstens 5 Vol-% bevorzugt sogar höchstens 2 Vol-% in dem Isolierstoff ausreichen, um eine Perkolation der Nanoteilchen zu bewirken und damit die elektrische Leitfähigkeit des Nanokomposits zu erhöhen.

Die Aufgabe der Erfindung besteht darin, eine eingangs angegebene Leitungsführung dahingehend zu verbessern, dass diese eine höhere Durchschlagfestigkeit aufweist und ein größerer konstruktiver Gestaltungsspielraum für die Konstruktion der Leitungsdurchführung entsteht.

Diese Aufgabe wird mit der eingangs angegebenen Leitungsdurchführung erfindungsgemäß gemäß Anspruch 1 dadurch gelöst, dass die Umhüllung als Komposit ausgeführt ist, bestehend aus einem behandelten Cellulosematerial. Das Cellulosematerial wird erfindungsgemäß dadurch behandelt, dass in diesem Partikel mit einem im Vergleich zum spezifischen Widerstand ρₚ des unbehandelten Cellulosematerials geringeren spezifischen Widerstand in einer Konzentration oberhalb der Perkolationsschwelle verteilt sind. Alternativ oder zusätzlich kann vorgesehen werden, dass in dem Cellulosematerial ein zusammenhängendes Netzwerk eines leitfähigen Polymers mit einem im Vergleich zum spezifischen Widerstand ρₚ des unbehandelten Cellulosematerials geringeren spezifischen Widerstand den Komposit durchzieht. Die Zugabe von Partikeln bzw. das Vorsehen eines Netzwerkes eines leitfähigen Polymers in einem Cellulosematerial in der angegebenen Weise hat den Effekt, dass der spezifische Widerstand des so hergestellten Komposits im Vergleich zu unbehandeltem Cellulosematerial verringert wird. Dadurch wird der spezifische Widerstand des Komposits demjenigen von Transformatoröl angeglichen, so dass eine Belastung der Iso lierstrecke bei einer Beaufschlagung mit einer Gleichspannung gleichmäßiger über die einzelnen Elemente der Isolierstrecke abgebaut werden kann. Konkret ist der Spannungsabfall über dem Cellulosematerial geringer, so dass das Transformatoröl in höherem Maße belastet wird. Hier wird erfindungsgemäß eine Reserve genutzt, die ohnehin zur Verfügung steht. Damit wird vorteilhaft der konstruktive Spielraum für die Gestaltung der Cellulosebarrieren insbesondere der Umhüllung des Durchleitelementes vorteilhaft vergrößert.

Der beschriebene, für die Erfindung wesentliche Effekt einer Entlastung des Cellulosematerials, indem der Spannungsabfall in größerem Maße auch am Transformatoröl erfolgt, lässt sich vorteilhaft gut nutzen, wenn der spezifische Widerstand ρ_{comp} des Komposits höchstens bei 5 mal 10¹³ Ωm liegt. Man kann zur Nutzung dieses Effekts vorteilhaft auch einen spezifischen Widerstand ρ_{comp} des Komposits einstellen, der das 1- bis 20-fache des spezifischen Widerstandes ρₒ des Transformatoröls beträgt. Besonders vorteilhaft kann vorgesehen werden, dass der spezifische Widerstand ρ_{comp} des Komposits größenordnungsmäßig dem spezifischen Widerstand von Transformatoröl entspricht. Mit größenordnungsmäßig ist gemeint, dass der spezifische Widerstand ρ_{comp} des Komposits höchstens um eine Größenordnung von demjenigen des Transformatoröls abweicht (also höchstens um den Faktor 10).

Die spezifischen Widerstände ρₒ, ρₚ und ρ_{comp} im Zusammenhang mit dieser Erfindung sollen jeweils bei Raumtemperaturen und einer herrschenden Bezugsfeldstärke von 1 kV/mm gemessen werden. Bei diesen Bedingungen liegt der spezifische Widerstand ρₒ zwischen 10¹² und 10¹³ Ωm. Zu bemerken ist jedoch, dass sich der spezifische Widerstand ρₒ von Transformatorenöl bei einer erfindungsgemäß vorgesehenen stärkeren Belastung durch die am Transformatoröl abfallende Spannung eher verringert. Bei den im Folgenden noch näher beschriebenen Ausführungsbeispielen wird daher von einem spezifischen Widerstand ρₒ im Transformatoröl von 10¹² Ωm ausgegangen.

Erfindungsgemäß ist außerdem vorgesehen, dass der spezifische Widerstand von benachbarten, die Umhüllung bildenden Schichtlagen abgestuft ist, wobei die Schichtlage oder die Schichtlagen mit dem geringsten spezifischen Widerstand an das Elektrodenrohr oder den Leiterbolzen angrenzen. Die Umhüllung wird mit anderen Worten also aus mehreren Schichtlagen aufgebaut, die sich in ihren elektrischen Eigenschaften unterscheiden. Es ist hiermit möglich, den spezifischen Widerstand in der Umhüllung stufenweise zu verändern, wobei es vorteilhaft ist, wenn der spezifische Widerstand in der Umhüllung zum Durchleitelement abnimmt. Hierdurch kann die Wirkung einer Feldgradierung im Bereich nahe des Durchleitelementes stärker genutzt werden. Insbesondere kann auch vorgesehen werden, dass der spezifische Widerstand der Umhüllung nur an der Oberfläche der Umhüllung, die eine Grenzfläche zum umgebenden Transformatoröl bildet, in einen Bereich größer oder gleich dem spezifischen Widerstand des Transformatoröls abgesenkt wird, während der spezifische Widerstand im Inneren der Umhüllung zum Durchleitelement hin weiter abgesenkt wird. Hierdurch können Belastungsspitzen im Umhüllungsmaterial nahe des Durchleitelementes abgebaut werden.

Erfindungsgemäß ist vorgesehen, dass die Umhüllung aus einer Papierwicklung mit mehreren Wicklungslagen besteht, wobei die Papierwicklung um das Elektrodenrohr oder den Leiterbolzen gewickelt ist. Hierdurch ist vorteilhaft eine besonders einfache Herstellung der Umhüllung möglich. Diese wird um das Durchleitungselement gewickelt, indem dieses um seine Mittenachse gedreht wird. Zu bemerken ist, dass eine Wicklungslage abhängig von der Papierdicke ist, während die bereits erwähnte Schichtlage abhängig davon ist, welcher Bereich mit welchem spezifischen Widerstand ausgestattet sein soll. Beim Wickeln mit Papier können Schichtlagen mit unterschiedlichem spezifischen Widerstand dadurch hergestellt werden, dass unterschiedliche Papiere verwendet werden. Allerdings ist eine Wicklungslage im Allgemeinen sehr viel dünner (weil von der Papierstärke abhängig) als eine Schichtlage. Eine Schichtlage wird also durch Wickeln von mehreren Wicklungslagen erzeugt.

Weiterhin ist es vorteilhaft, wenn die Dicke s der Umhüllung im Vergleich zur erforderlichen Dicke bei Verwendung des betreffenden unbehandelten Cellulosematerials anstelle des Komposits verringert ist. Dies ist eine vorteilhafte Möglichkeit, wie der konstruktive Gestaltungsspielraum, der sich durch die Verringerung des spezifischen Widerstandes der Umhüllung ergibt, ausgeschöpft werden kann. Durch eine geringere Dicke der Umhüllung wird der Platzbedarf für die Leitungsdurchführung vorteilhaft verringert. Durch den verringerten spezifischen Widerstand bleibt die Durchschlagfestigkeit der Umhüllung dabei gleich.

Weiterhin ist es vorteilhaft, wenn um die Umhüllung Feststoffbarrieren unter Ausbildung von Spalten (also Zwischenräumen) für Transformatoröl zwischen den Feststoffbarrieren untereinander und zur Umhüllung hin vorgesehen sind. Es entsteht somit eine abwechselnde Folge von Transformatoröl und Cellulosematerial. Diese Abfolge ergibt die Isolierstrecke. Besonders vorteilhaft ist es, wenn auch die Feststoffbarrieren aus dem behandelten Cellulosematerial bestehen, d. h. hinsichtlich ihres spezifischen Widerstandes herabgesetzt sind. Hierdurch kann vorteilhaft der konstruktive Gestaltungsspielraum noch mehr erweitert werden, indem beispielsweise Feststoffbarrieren mit verringerter Wandstärke vorgesehen werden. Hierbei sollte eine Wandstärke von 1 mm nicht unterschritten werden, da es sich hierbei um eine konstruktive Auslegungsgrenze handelt. Die Feststoffbarrieren müssen nämlich eine genügende mechanische Stabilität aufweisen. Bevorzugt können Wandstärken von 1 bis 3 mm vorgesehen werden.

Auch ist es möglich, dass die Feststoffbarrieren mit abgestuften elektrischen Widerständen ausgestattet werden, wie dies bereits für die Umhüllung beschrieben wurde. Dabei steigt der spezifische Widerstand mit zunehmendem Abstand der Feststoffbarriere zum Durchleitelement. Die abgestufte Einstellung unterschiedlicher spezifischer Widerstände von Feststoffbarrieren sowie Schichtlagen in der Umhüllung hat den Vorteil, dass der spezifische Widerstand an die jeweils lokal vorliegende Feldstärke des die Durchleitung umgebenden elektrischen Feldes angepasst werden kann.

Weitere Einzelheiten der Erfindung werden nachfolgend anhand der Zeichnung beschrieben. Gleiche oder sich entsprechende Zeichnungselemente sind in den einzelnen Figuren jeweils mit den gleichen Bezugszeichen versehen und werden nur insoweit mehrfach erläutert, wie sich Unterschiede zwischen den einzelnen Figuren ergeben. Es zeigen:
Figur 1 schematisch ein Ausschnitt aus einem Ausführungsbeispiel einer Isolierstrecke für eine Durchleitung und
Figur 2 ein weiteres Ausführungsbeispiel einer Leitungsdurchführung im schematischen Längsschnitt.

Eine elektrische Isolierstrecke 18 gemäß Figur 1 besteht allgemein aus mehreren Lagen aus Cellulosematerial 19, zwischen denen Ölschichten 20 liegen können. Die Isolierstrecke beginnt an der metallischen Oberfläche 11 eines zu isolierenden Bauteils 12, das zum Beispiel durch ein Rohr einer nicht näher dargestellten Durchführung für einer elektrische Leitung einer HGÜ-Komponente aus dem zugehörigen Gehäuse gebildet sein kann. Auch das Cellulosematerial 19 ist mit Öl getränkt, was in Figur 1 nicht näher dargestellt ist. Dafür ist in Figur 1 innerhalb des Cellulosematerials eine Imprägnierung 11 zu erkennen. Die gemäß Figur 1 dargestellte Isolierung umgibt beispielsweise in einem Transformator das dort zum Einsatz kommende Elektodenrohr 21 einer Leitungsdurchführung für die Kesselwand.

Die elektrische Isolation beispielsweise eines Transformators muss im Betriebsfall bei Anliegen einer Wechselspannung elektrische Durchbrüche auch im Bereich der Durchführungen verhindern. In diesem Fall ist das Isolationsverhalten der Isolierung von der Permittivität der Komponenten der Isolierung abhängig. Für Öl liegt die Permittivitätszahl εₒ ungefähr bei 2, für das Cellulosematerial εₚ bei 4. Bei einer Beanspruchung der Isolation mit einer Wechselspannung ergibt sich daher für die Belastung der einzelnen Isolationskomponenten, dass die am Öl anliegende Spannung Uₒ ungefähr doppelt so hoch ist, wie die am Cellulosematerial anliegende Spannung Uₚ. Wird ein Nanokomposit verwendet, bei dem das Cellulosematerial 19 erfindungsgemäß imprägniert ist, so beeinflusst die Imprägnierung 11 die Spannungsverteilung in der erfindungsgemäßen Isolation nicht, da die Permittivitätszahl ε_{BNNT} ebenfalls ungefähr bei 4 liegt und daher die Permittivität ε_{comp} des imprägnierten Cellulosematerials auch bei ungefähr 4 liegt. Damit ist auch bei der erfindungsgemäßen Isolation die am Öl angreifende Spannung Uₒ ungefähr doppelt so groß wie die am Nanokomposit (Cellulosematerial) anliegende Spannung U_{comp}.

Gleichzeitig ist bei HGÜ-Komponenten auch die Durchschlagfestigkeit der Isolation bei Anliegen von Gleichspannungen von Bedeutung. Die Verteilung der anliegenden Spannung auf die einzelnen Isolationsbestandteile ist dann allerdings nicht mehr von der Permittivität abhängig, sondern vom spezifischen Widerstand der einzelnen Komponenten. Der spezifische Widerstand ρₒ von Öl liegt zwischen 10¹³ und 10¹² Ωm. Berücksichtigt man, dass erfindungsgemäß ein größerer Teil des Spannungsabfalls zur Entlastung des Cellulosematerials im Öl erfolgen soll und dass der spezifische Widerstand des Öl sich bei Anliegen einer Spannung verringert, ist eher, wie in Fig 1 dargestellt, von einem spezifischen Widerstand ρₒ von 10¹² Ωm auszugehen. Demgegenüber ist ρₚ vom Cellulosematerial um drei Größenordnungen höher und liegt bei 10¹⁵ Ωm. Dies bewirkt, dass bei Anliegen einer Gleichspannung die Spannung am Öl Uₒ ein Tausendstel (bei Annahme von ρₒ = 10¹³ Ωm zumindest ein Hundertstel bis ein Funfhundertsel) der Spannung am Cellulosematerial Uₚ beträgt. Dieses Ungleichgewicht birgt die Gefahr, dass es bei einer Beaufschlagung der Isolation mit einer Gleichspannung zu Durchschlägen im Cellulosematerial kommt und die elektrische Isolation versagt.

Die erfindungsgemäß in das Cellulosematerial 19 eingebrachte Imprägnierung 11 kann z. B. aus BNNT bestehen und wird durch eine geeignete Beschichtung der BNNT aus PEDOT:PSS und evtl. durch eine zusätzliche Dotierung der BNNT mit Dotierstoffen mit ihrem spezifischen Widerstand (zwischen 0,1 und 1000 Ωcm) so eingestellt, dass der spezifische Widerstand des Cellulosematerials ρₚ herabgesetzt wird. Dies ist auch durch alleinige Verwendung von PEDOT:PSS oder alleinige Verwendung von BNNT möglich. Damit lässt sich für den erfindungsgemäßen Komposit eine spezifische Leitfähigkeit ρ_{comp} einstellen, der an den spezifischen Widerstand ρₒ angenähert ist und im Idealfall diesem ungefähr entspricht. Bei einem spezifischen Widerstand ρ_{comp} von höchstens 5 mal 10¹³ Ωm liegt die am Öl anliegende Spannung Uₒ größenordnungsmäßig im Bereich der am Komposit anliegenden Spannung U_{comp}, so dass sich ein ausgeglichenes Spannungsprofil in der Isolation einstellt. Hierdurch wird vorteilhaft die Durchschlagfestigkeit der Isolation verbessert, da sich die Belastung des Cellulosematerials spürbar verringert.

Eine Leitungsführung gemäß Figur 2 weist als Durchleitelement ein Elektrodenrohr 21 auf. Alternativ zu dieser Ausgestaltung ist jenseits der Symmetrielinie 22 ein Leiterbolzen 23 dargestellt, der ebenfalls als Durchleitelement fungieren kann. Während das Elektrodenrohr 21 dazu dient, eine HGÜ-Leitung, die nicht näher dargestellt ist, hindurchzuführen, wird bei Verwendung eines Leiterbolzens 23 die HGÜ-Leitung an den stirnseitigen Enden 24 elektrisch leitend befestigt, so dass der Leiterbolzen 23 selbst einen Teil der HGÜ-Leitung darstellt. Unabhängig davon, ob der Leiterbolzen 23 oder das Elektrodenrohr 21 genutzt wird, so ist auf der leitfähigen Oberfläche 25 dieses Bauteils eine Umhüllung 26 aus einem Cellulosematerial vorgesehen. Diese Umhüllung besteht aus mehreren Schichtlagen 27, die aus Wicklungen eines Papiers bestehen. Diese weisen unterschiedliche spezifische Widerstände auf.

Konzentrisch um die Umhüllung angeordnet sind weiterhin mehrere Feststoffbarrieren 28, 28i aus Pressspan, die ebenfalls aus einem Cellulosematerial mit verringertem spezifischem Widerstand bestehen. Zwischen den Feststoffbarrieren untereinander und zwischen der innersten Feststoffbarriere 28i und der Umhüllung 26 sind Zwischenräume in Form von Spalten 32 vorgesehen, die in nicht näher dargestellter Weise mit einem Transformatoröl gefüllt sind. Die Feststoffbarrieren und die Umhüllung ergeben zusammen mit einer Schirmelektrode 30 die Isolierstrecke für die HGÜ-Leitungsdurchführung.

Die Schirmelektrode 30 dient einer Aufnahme der nicht näher dargestellten HGÜ-Leitung, welche aufgrund der Realisierung eines Axialausgleiches innerhalb der Schirmelektrode schleifenförmig verlegt ist. Die Schirmelektrode selbst ist ebenfalls mit einem Cellulosematerial in Form einer Schicht 31 versehen. Auch diese Schicht kann aus einer Papierwicklung bestehen oder beispielsweise aus einem Formkörper aus Pressspan. Auch für die Schicht 31 gilt, dass eine Verwendung des erfindungsgemäßen Cellulosematerials mit verringertem spezifischem Widerstand besonders vorteilhaft ist.

## Patentansprüche

1. Leitungsdurchführung für die Kesselwand einer HGÜ-Komponente, aufweisend
• ein Elektrodenrohr (21) oder einen Leiterbolzen (23) mit einer leitfähigen Oberfläche und
• eine Umhüllung (26) aus einem Cellulosematerial, die auf der leitfähigen Oberfläche des Elektrodenrohres (21) oder des Leiterbolzens (23) vorgesehen ist und das Elektrodenrohr (21) oder den Leiterbolzen (23) vollumfänglich umschließt,
• wobei die Umhüllung (26) aus einer Papierwicklung mit mehreren Wicklungslagen besteht, wobei die Papierwicklung um das Elektrodenrohr (21) oder den Leiterbolzen (23) gewickelt ist,
**dadurch gekennzeichnet,**
**dass** die Umhüllung (26) aus mehreren Schichtlagen (27) besteht, wobei jede Schichtlage (27) durch Wickeln von mehreren Wicklungslagen erzeugt ist und als Komposit ausgeführt ist, bestehend aus einem behandelten Cellulosematerial (19),
• in dem Partikel mit einem im Vergleich zum spezifischen Widerstand ρₚ des unbehandelten Cellulosematerials geringeren spezifischen Widerstand in einer Konzentration oberhalb der Perkolationsschwelle verteilt sind und/oder
• in dem ein zusammenhängendes Netzwerk eines leitfähigen Polymers mit einem im Vergleich zum spezifischen Widerstand ρₚ des unbehandelten Cellulosematerials geringeren spezifischen Widerstand den Komposit durchzieht,
wobei der spezifische Widerstand von benachbarten die Umhüllung (26) bildenden Schichtlagen (27) abgestuft ist und die Schichtlage oder die Schichtlagen mit dem geringsten spezifischen Widerstand an das Elektrodenrohr (21) oder den Leiterbolzen (23) angrenzen.

2. Leitungsdurchführung nach Anspruch 1,
**dadurch gekennzeichnet,**
**dass** der spezifische Widerstand ρ_{comp} des Komposits zumindest an der Oberfläche der Umhüllung (26) höchstens bei 5 mal 10¹³ Ωm liegt.

3. Leitungsdurchführung nach Anspruch 2,
**dadurch gekennzeichnet,**
**dass** der spezifische Widerstand ρ_{comp} des Komposits zumindest an der Oberfläche der Umhüllung (26) das ein- bis zwanzigfache des spezifischen Widerstandes ρₒ des Transformatoröls beträgt

4. Leitungsdurchführung nach Anspruch 2,
**dadurch gekennzeichnet,**
**dass** der spezifische Widerstand ρ_{comp} des Komposits zumindest an der Oberfläche der Umhüllung (26) größenordnungsmäßig dem spezifischen Widerstand von Transformatoröl entspricht.

5. Leitungsdurchführung nach einem der vorangehenden Ansprüche,
**dadurch gekennzeichnet,**
**dass** die Dicke s der Umhüllung (26) im Vergleich zur erforderlichen Dicke bei Verwendung des betreffenden unbehandelten Cellulosematerials an Stelle des Komposits verringert ist.

6. Leitungsdurchführung nach einem der vorangehenden Ansprüche,
**dadurch gekennzeichnet,**
**dass** um die Umhüllung (26) Feststoffbarrieren (28, 28i) unter Ausbildung von Spalten für Transformatoröl zwischen den Feststoffbarrieren untereinander und zur Umhüllung (26) vorgesehen sind.

7. Leitungsdurchführung nach Anspruch 6,
**dadurch gekennzeichnet,**
**dass** die Feststoffbarrieren (28, 28i) auch aus dem behandelten Cellulosematerial (19) bestehen.

## Claims

1. Wire bushing for the tank wall of an HVDC component, having
• an electrode tube (21) or a conductor bolt (23) having a conductor surface and
• a sheath (26) made of a cellulose material which is provided on the conductor surface of the electrode tube (21) or of the conductor bolt (23) and fully surrounds the electrode tube (21) or the conductor bolt (23),
• where the sheath (26) consists of a paper winding having several winding plies, the paper winding being wound around the electrode tube (21) or the conductor bolt (23),
**characterized in that**
the sheath (26) consists of multiple layer plies (27), each layer ply (27) having been produced by winding multiple winding plies and taking the form of a composite consisting of a treated cellulose material (19)
• in which particles having a lower specific resistivity compared to the specific resistivity ρₚ of the untreated cellulose material are distributed in a concentration above the percolation threshold and/or
• in which a coherent network of a conductive polymer having a lower specific resistivity compared to the specific resistivity ρₚ of the untreated cellulose material permeates the composite,
the specific resistivity of adjacent layer plies (27) which form the sheath (26) being graduated, and the layer ply or layer plies having the lowest specific resistivity adjoining the electrode tube (21) or the conductor bolt (23) .

2. Wire bushing according to Claim 1,
**characterized in that**
the specific resistivity ρ_{comp} of the composite at least at the surface of the sheath (26) is at most 5 × 10¹³ Ωm.

3. Wire bushing according to Claim 2,
**characterized in that**
the specific resistivity ρ_{comp} of the composite at least at the surface of the sheath (26) is one to twenty times the specific resistivity ρₒ of the transformer oil.

4. Wire bushing according to Claim 2,
**characterized in that**
the order of magnitude of the specific resistivity ρ_{comp} of the composite at least at the surface of the sheath (26) corresponds to that of the specific resistivity of transformer oil.

5. Wire bushing according to any of the preceding claims,
**characterized in that**
the thickness s of the sheath (26) is reduced compared to the thickness required in the case of use of the untreated cellulose material in question in place of the composite.

6. Wire bushing according to any of the preceding claims,
**characterized in that**
solid barriers (28, 28i) are provided around the sheath (26) to form gaps for transformer oil between the solid barriers and between those and the sheath (26).

7. Wire bushing according to Claim 6,
**characterized in that**
the solid barriers (28, 28i) also consist of the treated cellulose material (19).

## Revendications

1. Traversée de ligne pour la paroi de cuve d'un composant de courant continu à haute tension, comportant
• un tube (21) formant électrode ou un boulon (23) conducteur, ayant une surface conductrice et
• une gaine (26) en matière cellulosique, qui est prévue sur la surface conductrice du tube (21) formant électrode ou du boulon (23) conducteur et qui entoure le tube (21) formant électrode ou le boulon (23) conducteur sur tout le pourtour,
• dans laquelle la gaine (26) est en un enroulement de papier, ayant plusieurs strates d'enroulement, l'enroulement de papier étant enroulé autour du tube (21) formant électrode ou du boulon (23) conducteur,
**caractérisée**
**en ce que** la gaine (26) est constituée de plusieurs strates (27) de couche, chaque strate (27) de couche étant produite par enroulement de plusieurs strates d'enroulement et étant réalisée sous la forme d'un composite en une matière (19) cellulosique traitée,
• dans laquelle des particules, ayant, par rapport à la résistivité ρₚ de la matière cellulosique non traitée, une résistivité plus petite, sont réparties en une concentration au-dessus du seuil de percolation et/ou
• dans laquelle un réseau d'un seul tenant d'un polymère conducteur, ayant, par rapport à la résistivité ρₚ de la matière cellulosique non traitée, une résistivité plus petite, traverse le composite,
dans laquelle la résistivité de strates (27) de couche voisines formant la gaine (26) est échelonnée et la strate de couche ou les strates de couche, ayant la résistivité la plus petite, étant voisine du tube (21) formant électrode ou du boulon (23) conducteur.

2. Traversée de ligne suivant la revendication 1,
**caractérisée**
**en ce que** la résistivité ρ_{comp} du composite est, au moins à la surface de la gaine (26), au plus 5 fois 10¹³ Ωm.

3. Traversée de ligne suivant la revendication 2,
**caractérisée**
**en ce que** la résistivité ρ_{comp} du composite représente, au moins à la surface de la gaine (26), de une à vingt fois la résistivité ρ₀ de l'huile de transformateur.

4. Traversée de ligne suivant la revendication 2,
**caractérisée**
**en ce que** la résistivité ρ_{comp} du composite correspond, au moins à la surface de la gaine (26), en ordre de grandeur, à la résistivité de l'huile de transformateur.

5. Traversée de ligne suivant l'une des revendications précédentes,
**caractérisée**
**en ce que** l'épaisseur s de la gaine (26) est, par rapport à l'épaisseur nécessaire lorsque l'on utilise la matière cellulosique non traitée concernée, diminuée à l'endroit du composite.

6. Traversée de ligne suivant l'une des revendications précédentes,
**caractérisée**
**en ce qu'**il est prévu des barrières (28, 28i) en matière solide autour de la gaine (26), avec formation d'intervalles pour de l'huile de transformateur entre les barrières de matière solide entre elles et vers la gaine (26).

7. Traversée de ligne suivant la revendication 6,
**caractérisé**
**en ce que** les barrières (28, 28i) en matière solide sont également en la matière (19) cellu0losique traitée.
